# EUROPÄISCHE PATENTSCHRIFT

(11) **EP 0 553 766 B1**
(45) Veröffentlichungstag und Bekanntmachung des Hinweises auf die Patenterteilung: **12.03.1997**
(21) Anmeldenummer: 93101131.6
(22) Anmeldetag: 26.01.1993
(51) Int. Cl.: H01R 13/56

(54) **Kabelsteckverbinder und Kabeldurchführung**
Cable connector and feedthrough
Connecteur à câble électrique et traversée de câble

(30) Priorität: 27.01.1992 DE 4202176
(43) Veröffentlichungstag der Anmeldung: 04.08.1993
(73) Patentinhaber: W.L. Gore & Associates GmbH, 85636 Putzbrunn (DE)
(72) Erfinder: Klier, Jürgen, W-8832 Weissenburg (DE)
(74) Vertreter: Klunker . Schmitt-Nilson . Hirsch

(56) Entgegenhaltungen:
- DE-A- 2 623 145
- DE-A- 2 737 013
- DE-A- 3 135 781
- GB-A- 2 085 242

## Beschreibung

Die Erfindung betrifft hochfrequenzdichte Kabelsteckverbinder und Kabeldurchführungsvorrichtungen mit einstellbarer Kabelabgangsrichtung.

In vielen Bereichen der Industrieelektronik, insbesondere der Avionik, zeigt sich das Erfordernis, hochfrequenzdichte Kabelsteckverbinder oder Kabeldurchführungen einzusetzen, bei denen die Kabelabgangsrichtung relativ zur Steckverbinder- bzw. Durchführungslängsachse an besondere konstruktionsbedingte räumliche Gegebenheiten des Umfeldes des Steckverbinders, beispielsweise in einem Flugzeugrumpf, angepaßt ist. Für diesen Zweck sind als wärmeschrumpfende Formteile ausgeführte Steckerendgehäuse bekannt, die in ihrer Lieferform gummielastisch sind und über bereits montierte Stecker geschoben werden. Bei Erwärmung wandeln sie ihre Lieferform in eine vorbestimmte Gebrauchsform um. Ein Ende umschließt dabei das Steckerrückteil, das andere schrumpft fest auf das Kabel auf. Im noch warmen und daher elastischen Zustand kann der Kabelabgang innerhalb eines engen Winkelbereichs um die vorbestimmte Gebrauchsform herum in einen anderen Winkel gebogen werden, den er nach Abkühlung beibehält. Derartige Steckerendgehäuse aus wärmeschrumpfendem Kunststoffmaterial weisen jedoch den Nachteil auf, daß sie nur in bestimmten Konfektionen, vorzugsweise mit 90° und 180° Abwinkelung, handelsüblich sind und überdies der Kabelabgangswinkel nach dem Wärmeschrumpfen hohe Toleranzen aufweist. Wenn mit diesen Steckerendgehäusen eine breite Palette von Kabelabgangswinkeln ausgeführt werden soll, führt dies zu einem kostentreibenden Variantenreichtum. Nachträgliche Winkelveränderungen, beispielsweise am Ort des Einbaues des Steckverbinders, sind nicht möglich.

Desweiteren sind Gehäuse für Kabelsteckverbinder aus Metalldruckguß oder Kunststoffspritzguß bekannt, bei denen der Winkel für den Kabelabgang durch die Gehäusebauform festgelegt ist. Auch diese Art von Kabelsteckverbindern führt zu einem kostentreibenden und somit unerwünschten Variantenreichtum, wenn der Kabelabgangswinkel individuell in bezug auf eine bestimmte Applikation eingestellt werden muß. Auch hier sind nachträgliche Winkelveränderungen, beispielsweise am Ort des Einbaues des Steckverbinders, nicht möglich.

Aus der Offenlegungsschrift DE 31 35 781 A1 ist ein Kabelsteckverbinder mit zwei wählbaren Kabelabgangsrichtungen und einem Gehäuse, das einen Kabeleinführungsbereich und einen Kontaktbereich aufweist, bekannt, wobei das Gehäuse aus zwei im Kabeleinführungsbereich, vorzugsweise von Hand, trenn- und zusammenfügbaren Teilen besteht, deren Trennflächen schräg zur Steckerlängsachse verlaufen. Diese Kabelsteckverbinder erleichtern zwar eine kostensparende Mengenfertigung sowie eine einfache Herstellmöglichkeit der gewünschten Kabelabgangsrichtung am Montageort, sind jedoch für viele Anwendungen in der Industrieelektronik ungeeignet, da lediglich zwei Kabelabgangsrichtungen (0° und 90°) eingestellt werden können.

Aus der GB-A-2 085 242 und aus der DE-A-26 23 145 sind Kabelsteckverbindungen mit veränderbarem Kabelabgangswinkel bekannt, die Kugelgelenkmechanismen benutzen, die in beiden Fällen aus Kunststoff bestehen.

Bei der GB-A-2 085 242 weist ein Gehäuse aus elektrisch isolierendem Material eine eine Kugelgelenkpfanne bildenden Fortsatz auf, in dem eine Hülse aus elektrisch isolierendem Material ein Kugelteil aufweist, der in der Kugelgelenkpfanne verschwenkbar ist, wodurch für das Kabel verschiedene Kabelabgangswinkel erreicht werden können. Da sowohl für das Gehäuse und somit für den gelenkpfannenartigen Vorsprung als auch für die Hülse mit dem Kugelteil Kunststoff verwendet wird, ist der aus dieser Druckschrift bekannte Kabelsteckverbinder gänzlich durchlässig für elektromagnetische Strahlung.

Die DE-A-26 23 145 zeigt eine Steckverbindung mit einer in einem Kugelkörper gebildeten Steckeraufnahme und einem in diese Steckeraufnahme einsteckbaren Steckverbinder. Der Kugelkörper mit der Steckeraufnahme ist in einer kugeligen Lagerzone leicht verschwenkbar gehalten, damit der Stecker problemlos unabhängig von der jeweiligen Kabelabgangsrichtung des Kabels aus der Steckeraufnahme abziehbar ist. Der Kugelgelenkkörper besteht aus isolierendem Kunststoff, da er sonst die drei Kontaktstifte, die durch eine Mittelwand des Kugelkörpers hindurchragen, kurzschließen würde. Auch diese bekannte Steckverbindung ist somit gänzlich durchlässig für elektromagnetische Störstrahlung Aufgabe der Erfindung ist es daher, einen Kabelsteckverbinder sowie eine kabeldurchführung mit frei einstellbarer Kabelabgangsrichtung vorzusehen, bei denen der Kabelabgangswinkel innerhalb eines vorgegebenen Wertebereichs frei und mit großer Genauigkeit eingestellt werden kann, die eine ausgezeichnete Hochfrequenzdichtigkeit aufweisen und deren Einstellung an Montageort auf einfache Weise möglich ist.

Diese Aufgabe wird mit einem Kabelsteckverbinder gemäß Anspruch 1 und einer Kabeldurchführungsvorrichtung gemäß Anspruch 8 gelöst. Den Unteransprüchen sind vorteilhafte Weiterbildungen zu entnehmen.

Das Kugelgelenk ist dergestalt ausgeführt, daß es in einem ersten Montagezustand frei verstellt werden kann. Da das Kabel durch das Kugelgelenk hindurchgeführt ist, kann in diesem Montagezustand der Kabelabgangswinkel durch Verstellen des Kugelgelenks eingestellt werden. In einem zweiten Montagezustand ist das Kugelgelenk arretiert; der einmal festgelegte und genau eingestellte Kabelabgangswinkel bleibt dann erhalten, kann aber bei Bedarf durch Rückführung des Gelenkes in den ersten Montagezustand beispielsweise im Zusammenhang mit Wartungsarbeiten erneut eingestellt werden. Die beiden Montagezustände des Kugelgelenkes können beispielsweise dadurch realisiert werden, daß der Anpreßdruck, mit dem ein Kugelgelenkkörper zwischen einer Kugelgelenkpfanne und einem Kugelgelenküberwurfelement gelagert ist, durch Lockern bzw. Festziehen einer Schraubverbindung oder dergleichen auf einen niedrigen bzw. hohen Wert eingestellt wird.

Bei einer besonders bevorzugten Ausführungsform der erfindungsgemäßen Lösung werden sowohl das Gehäuse eines erfindungsgemäßen Kabelsteckverbinders bzw. einer Kabeldurchführungsvorrichtung als auch alle Bestandteile des Kugelgelenks aus einem elektrisch leitfähigen Material hergestellt und elektrisch mit einer Abschirmung des durch das Kugelgelenk hindurchgeführten Kabels verbunden, so daß eine hervorragende Hochfrequenzdichtigkeit gegeben ist.

Im folgenden wird die Erfindung in Gestalt mehrerer Ausführungsformen anhand der Zeichnung näher erläutert:
- **Fig. 1**: zeigt eine Explosionsdarstellung eines erfindungsgemäßen Kabelsteckverbinders mit frei einstellbarer Kabelabgangsrichtung.
- **Fig. 2**: zeigt eine teilweise angeschnittene Draufsicht auf einen erfindungsgemäßen Kabelsteckverbinder nach **Fig. 1**.
- **Fig. 3**: zeigt einen Querschnitt durch einen Kugelgelenkkörper des erfindungsgemäßen Kabelsteckverbinders nach **Fig. 1**.
- **Fig. 4**: zeigt einen Querschnitt durch eine Kabelführungshülse aus dem erfindungsgemäßen Kabelsteckverbinder nach **Fig. 1**.
- **Fig. 5**: zeigt einen Querschnitt durch eine Kugelgelenk-Überwurfmutter aus einem dungsgemäßen Kabelsteckverbinder nach **Fig. 1**.
- **Fig. 6**: zeigt einen Querschnitt durch einen Kugelgelenkpfannenring eines erfindungsgemäßen Kabelsteckverbinders nach **Fig. 1**.
- **Fig. 7**: zeigt eine Querschnittsansicht durch eine zweite Ausführungsform eines erfindungsgemäßen Kabelsteckverbinders.
- **Fig. 8**: zeigt einen Querschnitt durch eine dritte Ausführungsform eines erfindungsgemäßen Kabelsteckverbinders.
- **Fig. 9**: zeigt einen Querschnitt durch eine distale Kabelführungshülse eines erfindungsgemäßen Kabelsteckverbinders gemäß der in **Fig. 7** dargestellten zweiten Ausführungsform.
- **Fig. 10**: zeigt einen Querschnitt durch eine belführungshülse eines erfindungsgemäßen Kabelsteckverbinders gemäß der in **Fig. 8** gezeigten dritten Ausführungsform.
- **Fig. 11**: zeigt einen Querschnitt durch eine erfindungsgemäße Kabeldurchführung.

**Fig. 1** zeigt eine Explosionsdarstellung eines erfindungsgemäßen Kabelsteckverbinders mit frei stellbarer Kabelabgangsrichtung. Der Kabelsteckverbinder weist ein Steckergrundelement 1 auf, welches mit geeigneten Ausnehmungen (nicht dargestellt) zur Aufnahme von an Kabeladern 2 angebrachten Kontaktstiften oder Kontaktbuchsen 3 versehen ist. Dasjenige Ende des erfindungsgemäßen Kabelsteckverbinders, welches auf ein entsprechendes Steckergegenstück weist, wird im folgenden als "proximal", das entgegengesetzte Ende als "distal" bezeichnet. Diese Nomenklatur wird entsprechend auch auf die Orientierung anderer Bestandteile des Kabelsteckverbinders übertragen. Das proximale Ende des Steckergrundelements 1 ist im Hinblick auf seine Geometrie so ausgestaltet, daß es mit dem entsprechenden Steckergegenstück (nicht dargestellt) bestimmungsgemäß zusammenwirkt. Das kergrundelement 1 wird vorzugsweise als Normteil ausgeführt, so daß es als Bestandteil einer im jeweiligen Anwendungsbereich gängigen Normsteckerverbindung eingesetzt werden kann.

Auf das distale Ende des Steckergrundelements 1 ist ein aus einem Kugelgelenkpfannenring 4, einem Kugelgelenkkörper 5 und einer Kugelgelenküberwurfmutter 6 bestehendes Kugelgelenk angeordnet, durch welches ein eine Anzahl von Kabeladern 2 aufweisendes abgeschirmtes Kabel 7 hindurchgeführt wird. Das abgeschirmte Kabel 7 weist einen Isoliermantel 8 auf, der sich vom distalen Kabelende aus bis zu einer Stelle erstreckt, die einen vorgegebenen Abstand A von den Kontaktstiften bzw. -Buchsen 3 aufweist. Unterhalb des Isoliermantels 8 weist das abgeschirmte Kabel ein elektrisch leitfähiges Abschirmgeflecht 9 auf, wie in **Fig. 2** dargestellt ist. Das metallische Abschirmgeflecht 9 erstreckt sich vom distalen Kabelende aus bis auf einer Stelle, die einen vorgegebenen Abstand B von den Kontaktstiften 3 aufweist. Der Abstand C zwischen dem proximalen Ende des Isoliermantels 8 und dem proximalen Ende des Abschirmgeflechtes 9 stellt einen Kabelabschnitt dar, auf dem das Abschirmgeflecht 9 des Kabels 7 offenliegt und der beim Einschieben in eine aus elektrisch leitfähigem Material gefertigte Kabelführungshülse 10 elektrisch mit dieser in Kontakt steht. In einer bevorzugten Ausführungsform weist die Kabelführungshülse 10 beispielsweise spiralförmig in den Umfang eines am proximalen Ende liegenden Abschnitts geschnittene Lötnuten 11 auf, mittels derer die Kabelführungshülse 10 mit dem Abschirmgeflecht 9 verlötet ist. Die Kugelgelenküberwurfmutter 6 weist an ihrem proximalen Ende ein Innengewinde 12 auf, mit welchem es auf ein sprechendes, am distalen Ende des Steckergrundelements 1 angebrachtes Außengewinde 13 aufgeschraubt wird. Dadurch wird der zwischen dem Kugelgelenkpfannenring 4 und der Kugelgelenküberwurfmutter 6 angeordnete Kugelgelenkkörper 5 mit einem zweckmäßigen Druck eingeklemmt, der durch Lösen bzw. Anziehen der Schraubverbindung vermindert (Justage) bzw. erhöht (Endfixierung) werden kann.

**Fig. 2** zeigt eine teilweise angeschnittene Draufsicht auf einen erfindungsgemäßen Kabelsteckverbinder der ersten Ausführungsform nach **Fig. 1**. Die Kabelführungshülse 10 ist bei dieser Ausführungsform längsgestreckt (d.h. nicht abgewinkelt) ausgeführt, so daß die Kabelabgangsrichtung innerhalb eines zur Steckerlängsachse symmetrischen Kegels mit einem Öffnungswinkel von etwa 90° frei wählbar ist; d.h., die Kabelabgangsrichtung kann in jeder Raumrichtung um bis zu etwa α = ± 45° verändert werden.
**Fig. 3** zeigt einen Querschnitt durch einen Kugelgelenkkörper 5 des erfindungsgemäßen Kabelsteckverbinders nach **Fig. 1**. Um das Gesamtgewicht des erfindungsgemäßen Kabelsteckverbinders möglichst gering zu halten und um dem Kugelgelenkkörper 5 wünschenswerte elastische Eigenschaften zu verleihen, weist er einen Hohlraum 5a mit einer proximalen Gelenkkörperöffnung 14 und einer distalen Gelenkkörperöffnung 15 auf. Vorzugsweise ist die distale Gelenkkörperöffnung 15 mit einem Innengewinde 16 versehen, in welches die auf einem distalen Abschnitt mit einem entsprechenden Außengewinde (nicht dargestellt) versehene Kabelführungshülse 10 eingeschraubt wird.

**Fig. 4** zeigt einen Querschnitt durch eine Kabelführungshülse 10 einer ersten Ausführungsform des erfindungsgemäßen Kabelsteckverbinders nach **Fig. 1**. In einer bevorzugten Ausführungsform weist diese Kabelhülse 10 einen proximalen Kabelhülsenbereich 17 eines ersten Durchmessers D sowie einen daran anschließenden distalen Kabelführungshülsenabschnitt 18 mit einem zweiten Durchmesser E auf, wobei der erste Durchmesser D kleiner als der zweite Durchmesser E ist. Der distale rungshülsenabschnitt 18 kann ein Innengewinde (nicht dargestellt) aufweisen, in das das Kabel 7 mit seinem Isoliermantel 8 zur Zugentlastung eingeschraubt wird. Bei Verwendung eines geeigneten Materials, beispielsweise eines weichen Kunststoffes, kann das erforderliche Außengewinde auf dem Isoliermantel 8 des Kabels 7 auch durch das Innengewinde des distalen Kabelführungshülsenabschnittes 18 beim Einschrauben geschnitten werden.

**Fig. 5** zeigt einen Querschnitt durch die gelenküberwurfmutter 6 des erfindungsgemäßen Kabelsteckverbinders nach **Fig. 1**. Diese Überwurfmutter wird im wesentlichen durch ein zylindrisches Rohrstück gebildet, dessen Innendurchmesser so bemessen ist, daß der Kugelgelenkkörper 5 bei leichtem Spiel in die Kugelgelenk-Überwurfmutter 6 eingesetzt werden kann. Das distale Ende der Kugelgelenk-Überwurfmutter 6 weist einen Innenrand 20 auf, dessen Innendurchmesser so bemessen ist, daß der Kugelgelenkkörper 5 nicht aus dem distalen Ende der Kugelgelenküberwurfmutter 6 austreten kann.

**Fig. 6** zeigt einen Querschnitt durch den Gelenkpfannenring 4 des erfindungsgemäßen Kabelsteckverbinders nach **Fig. 1**. Der Kugelgelenkpfannenring 4 besteht im wesentlichen aus einem Rohrabschnitt, dessen Innendurchmesser am distalen Ende 21 gelenkpfannenartig ausgebildet ist, so daß insbesondere der Kugelgelenkkörper 5 mit seinem proximalen Ende nicht durch den Kugelgelenkpfannenring 4 hindurchtreten kann. An seinem proximalen Ende kann der Kugelgelenkpfannenring 4 mit einer Zahnung 19b versehen sein, die in eine entsprechende Zahnung 19a auf dem distalen Ende des Steckergrundelements 1 eingreift. Insbesondere wenn der Kugelgelenkpfannenring 4 an seinem proximalen Ende plan ausgeführt ist, kann der Kugelgelenkpfannenring 4 an diesem Ende mit einer geeigneten, innen umlaufenden Ausnehmung versehen sein, welche beispielsweise ein abgerundetes oder polygonales Querschnittsprofil aufweist, um radiale Verschiebungen des gelenkpfannenrings 4 gegenüber dem grundelement 1, welche eventuell die Hochfrequenzdichtigkeit gefährden könnten, zu unterbinden. In einer bevorzugten Ausführungsform kann der Kugelgelenkpfannenring 4 auch einen sich über seine gesamte Länge erstreckenden Längsschlitz aufweisen.

**Fig. 7** zeigt einen Querschnitt durch eine zweite Ausführungsform einer erfindungsgemäßen Kabelsteckverbindung. Bei der ersten Ausführungsform nach **Fig. 1** ist es nicht möglich, den Winkel zwischen Steckerlängsachse und Kabelabgangsrichtung auf einen Wert α größer als ungefähr 45° einzustellen. Bei manchen Anwendungsfällen ist es jedoch äußerst wünschenswert, beispielsweise einen Kabelabgangswinkel α' = 90° einstellen zu können. Bei einem erfindungsgemäßen Kabelsteckverbinder kann dies durch Verwendung einer abgewinkelten Kabelführungshülse 101 erreicht werden.

**Fig. 8** zeigt einen Querschnitt durch eine dritte Ausführungsform eines erfindungsgemäßen Kabelsteckverbinders, bei dem durch Verwendung einer stärker abgewinkelten Kabelführungshülse 102 auch Kabelabgangswinkel α'' größer 90° erzielbar sind.

**Fig. 9** zeigt einen Querschnitt durch eine um 45° abgewinkelte Kabelabgangshülse 101 gemäß der zweiten Ausführungsform eines erfindungsgemäßen Kabelsteckverbinders, während **Fig. 10** einen Querschnitt durch eine um 90° abgewinkelte Kabelführungshülse 102 eines erfindungsgemäßen Kabelsteckverbinders gemäß der dritten Auführungsform stellt.

**Fig. 11** zeigt einen Querschnitt einer erfindungsgemäßen Kabeldurchführung mit frei einstellbarer Kabelabgangsrichtung. Der Aufbau dieser erfindungsgemäßen Kabeldurchführung entspricht im wesentlichen demjenigen des erfindungsgemäßen Kabelsteckverbinders nach **Fig. 1**. Der Kugelgelenkpfannenring 204 ist hier jedoch nicht an einem Steckergrundelement 1, sondern beispielsweise an einer mit einem Durchbruch versehenen Gehäusewandung 200 befestigt. Im Übrigen weist auch diese Ausführungsform ein aus einem Kugelgelenkpfannenring 204, einem Kugelgelenkkörper 205 und einer Kugelgelenküberwurfmutter 206 aufgebautes Kugelgelenk auf, wobei in den Kugelgelenkkörper 205 eine Kabelführungshülse 206 eingesetzt ist, durch welche ein Kabel (nicht dargestellt) geführt ist.

## Patentansprüche

1. Kabelsteckverbinder mit einem Gehäuse, das einen Kabelabgangsbereich und einen Kontaktbereich (1) aufweist, wobei der Kabelabgangsbereich ein Kugelgelenk (4, 5, 6) aufweist, durch welches ein mit dem Kontaktbereich (1) verbundenes Kabel (7) hindurchgeführt ist, und das Kugelgelenk (4, 5, 6) einen Kugelgelenkpfannenring (4) und einen Kugelgelenkkörper (5) aufweist, das Kugelgelenk (4, 5, 6) ein Kugelgelenküberwurfelement (6) aufweist, das lösbar mit dem Kontaktbereich (1) verbindbar ist, der Kugelgelenkkörper (5) zwischen dem Kugelgelenküberwurfelement (6) und dem Kugelgelenkpfannenring (4) einspannbar ist, das dem Kugelgelenkkörper (5) abgewandte Ende des Kugelgelenkpfannenrings (4) sich auf dem Kontaktbereich (1) abstützt und das Kugelgelenk (4, 5, 6) aus elektrisch leitfähigem Material besteht.

2. Kabelsteckverbinder nach Anspruch 1,
dadurch gekennzeichnet,
daß das Kabel (7) mit einer am Kugelgelenkkörper (5) befestigten Kabelführungshülse (10) durch das Kugelgelenk (4, 5, 6) hindurchgeführt ist.

3. Kabelsteckverbinder nach Anspruch 1 oder 2,
**dadurch gekennzeichnet,**
daß der Kugelgelenkpfannenring (4) auf ganzer Länge einen Schlitz aufweist.

4. Kabelsteckverbinder nach Anspruch 1, 2 oder 3,
**dadurch gekennzeichnet,**
daß der Kontaktbereich (1) und der Kugelgelenkpfannenring (4) an ihrem jeweiligen aufeinanderliegenden Ende mit einer ineinandergreifenden Zahnung (19a, 19b) versehen sind.

5. Kabelsteckverbinder nach Anspruch 1, 2 oder 3,
**dadurch gekennzeichnet,**
daß das proximale Ende des Kugelgelenkpfannenring (4) eine innenseitig umlaufende Ausnehmung aufweist.

6. Kabelsteckverbinder nach Anspruch 2, 3, 4 oder 5,
**dadurch gekennzeichnet,**
daß das Kabel (7) einen leitfähigen Abschirmmantel (9) aufweist, der im Bereich der Kabelführungshülse (10) freiliegt, und daß die Kabelführungshülse (10) eine oder mehrere Lötnuten (11) aufweist, wobei die Lötnuten (11) mit Lötzinn verfüllt sind, welches die Kabelführungshülse (10) mit dem Abschirmmantel (9) verlötet.

7. Kabelsteckverbinder nach einem der Ansprüche 2, 3, 4, 5 oder 6,
**dadurch gekennzeichnet,**
daß die Kabelführungshülse (10) abgewinkelt ist.

8. Kabeldurchführungsvorrichtung zum Durchführen eines elektrischen Kabels durch eine mit einem Durchbruch versehene Wandung (200), mit einem einen Durchbruchbefestigungsbereich aufweisenden Gehäuse,
**gekennzeichnet**
durch einen Kabelabgangsbereich, wie ihn der Kabelsteckverbinder nach einem der Ansprüche 1 bis 7 aufweist,
wobei das Kugelgelenküberwurfelement (206) lösbar mit der Wandung (200) verbindbar ist und sich das dem Kugelgelenkkörper (205) abgewandte Ende des Kugelgelenkpfannenrings (204) auf der Wandung (200) abstützt.

9. Kabeldurchführungsvorrichtung nach Anspruch 8,
**dadurch gekennzeichnet,**
daß das Kabel mit einer am Kugelgelenkkörper (205) befestigten Kabelführungshülse (210) durch das Kugelgelenk (204, 205, 206) hindurchgeführt ist.

10. Kabeldurchführungsvorrichtung nach Anspruch 8 oder 9,
**dadurch gekennzeichnet,**
daß der Kugelgelenkpfannenring (204) auf ganzer Länge einen Schlitz aufweist.

11. Kabeldurchführungsvorrichtung nach Anspruch 9 oder 10,
**dadurch gekennzeichnet,**
daß das Kabel einen leitfähigen Abschirmmantel aufweist, der im Bereich der Kabelführungshülse (210) freiliegt, und daß die Kabelführungshülse (210) einen oder mehrere Lötnuten aufweist, wobei die Lötnuten mit Lötzinn verfüllt sind, welches die Kabelführungshülse (210) mit dem Abschirmmantel verlötet.

12. Kabeldurchführungsvorrichtung nach einem der Ansprüche 9, 10 oder 11,
**dadurch gekennzeichnet,**
daß die Kabelführungshülse (210) abgewinkelt ist.

## Claims

1. A cable connector comprising a housing having a cable exit portion and a contact portion (1), the cable exit portion having a ball and socket joint (4, 5, 6) through which a cable (7) connected to the contact portion (1) extends, and the ball and socket joint (4, 5, 6) having a socket ring (4) and a ball body (5), the ball and socket joint (4, 5, 6) having a coupling member (6) adapted to be releasably connected to the contact portion (1), the ball body (5) being adapted to be clamped between coupling member (6) and socket ring (4), the end of the socket ring (4) remote from the contact portion (1) being supported on the contact portion (1) and the ball and socket joint (4, 5, 6) consisting of electrically conductive material.

2. A cable connector according to claim 1,
characterized in that the cable (7) is passed through the ball and socket joint (4, 5, 6) with a cable guiding sleeve (10) attached to the ball body (5).

3. A cable connector according to claim 1 or 2,
characterized in that the socket ring (4) of the ball and socket joint has a slot along the entire length thereof.

4. A cable connector according to claim 1, 2 or 3,
characterized in that the contact portion (1) and the socket ring (4) of the ball and socket joint are provided at their respective abutting ends with interengaging teeth (19a, 19b).

5. A cable connector according to claim 1, 2 or 3,
characterized in that the proximal end of the socket ring (4) of the ball and socket joint has an internally extending circumferential recess.

6. A cable connector according to claims 2, 3, 4 or 5,
characterized in that the cable (7) has a conductive shielding jacket (9) that is exposed in the region of the cable guiding sleeve (10), and in that the cable guiding sleeve (10) has one or more soldering grooves (11), with the soldering grooves (11) being filled with soldering tin for soldering the cable guiding sleeve (10) to the shielding jacket (9).

7. A cable connector according to any one of claims 2, 3, 4, 5 or 6,
characterized in that the cable guiding sleeve (10) is angled.

8. A cable feedthrough device for the passage of an electrical cable through a wall (200) provided with a through-opening, comprising a housing having a through-opening mounting portion,
characterized by
a cable exit portion as provided in the cable connector according to any one of claims 1 to 7, with the coupling member (206) of the ball and socket joint being adapted to be releasably connected to the wall (200), and the end of the socket ring (204) of the ball and socket joint which faces away from the ball body (205) of the ball and socket joint being supported on said wall (200).

9. A cable feedthrough device according to claim 8,
characterized in that the cable is passed through the ball and socket joint (204, 205, 206) with a cable guiding sleeve (210) attached to the ball body (205).

10. A cable feedthrough device according to claim 8 or 9,
characterized in that the socket ring (204) of the ball and socket joint has a slot along the entire length thereof.

11. A cable feedthrough device according to claim 9 or 10,
characterized in that the cable has a conductive shielding jacket that is exposed in the region of the cable guiding sleeve (210), and in that the cable guiding sleeve (210) has one or more soldering grooves, with the soldering grooves being filled with soldering tin for soldering the cable guiding sleeve (210) to the shielding jacket.

12. A cable feedthrough device according to any one of claims 9, 10 or 11,
characterized in that the cable guiding sleeve (210) is angled.

## Revendications

1. Connecteur à câble électrique comprenant un boîtier qui comporte une zone de sortie de câble et une zone de contact (1), la zone de sortie de câble comportant une rotule (4, 5, 6) à travers laquelle est introduit un câble (7) relié à la zone de contact (1), et la rotule (4, 5, 6) comportant une bague (4) de crapaudine de rotule et un corps (5) de rotule, la rotule (4, 5, 6) comportant un élément d'accouplement (6) de rotule qui peut être relié de façon détachable à la zone de contact (1), le corps (5) de rotule pouvant être serré entre l'élément d'accouplement (4) de rotule et la bague (4) de crapaudine, l'extrémité de la bague (4) de crapaudine de la rotule qui est opposée au corps (5) de rotule s'appuyant sur la zone de contact (1) et la rotule (4, 5, 6) étant en une matière électriquement conductrice.

2. Connecteur à câble électrique selon la revendication 1,
caractérisé en ce que
le câble (7) est introduit à travers la rotule (4, 5, 6) au moyen d'une douille de guidage (10) de câble fixée sur le corps (5) de rotule.

3. Connecteur à câble électrique selon la revendication 1 ou 2,
caractérisé en ce que
la bague (4) de crapaudine de la rotule comporte une lente sur toute sa longueur.

4. Connecteur à câble électrique selon la revendication 1, 2 ou 3,
caractérisé en ce que
la zone de contact (1) et la bague (4) de crapaudine de la rotule sont pourvues, à leurs extrémités respectives superposées, de dentures (19a, 19b) qui s'engrènent entre elles.

5. Connecteur à câble électrique selon la revendication 1, 2 ou 3
caractérisé en ce que
l'extrémité proximale de la bague (4) de crapaudine de la rotule comporte un évidement périphérique sur le côté intérieur.

6. Connecteur à câble électrique selon la revendication 2, 3, 4 ou 5,
caractérisé en ce que
le câble (7) comporte une enveloppe de blindage conductrice (9) qui repose librement dans la zone de la douille de guidage (10) de câble, et en ce que la douille de guidage (10) de câble comporte une ou plusieurs rainures de brasage (11), les rainures de brasage (11) étant remplies d'étain de brasage qui brase la douille de guidage (10) de câble avec l'enveloppe de blindage (9).

7. Connecteur à câble électrique selon l'une des revendications 2, 3, 4, 5 ou 6,
caractérisé en ce que
la douille de guidage (10) de câble est inclinée.

8. Dispositif de traversée de câble, destiné introduire un câble électrique à travers une paroi (200) dans laquelle est ménagée une traversée, comprenant un boîtier qui comporte une zone de fixation de traversée,
caractérisé par
une zone de sortie de câble comme celle que comporte le connecteur à câble électrique selon l'une des revendications 1 à 7, l'élément d'accouplement (206) de rotule pouvant être relié de façon détachable à la paroi (200), et l'extrémité de la bague (204) de crapaudine opposée au corps (205) de rotule s'appuyant sur la paroi (200).

9. Dispositif de traversée de câble selon la revendication 8,
caractérisé en ce que
le câble est introduit à travers la rotule (204, 205, 206) au moyen d'une douille de guidage (210) de câble fixée sur le corps (205) de rotule.

10. Dispositif de traversée de câble selon la revendication 8 ou 9,
caractérisé en ce que
la bague (204) de crapaudine de la rotule comporte une fente sur toute sa longueur.

11. Dispositif de traversée de câble selon la revendication 9 ou 10,
caractérisé en ce que
le câble comporte une enveloppe de blindage conductrice qui repose librement dans la zone de la douille de guidage (210) de câble, et en ce que la douille de guidage (210) de câble comporte une ou plusieurs rainures de brasage, les rainures de brasage étant remplies d'étain de brasage gui brase la douille de guidage (210) de câble avec l'enveloppe de blindage.

12. Dispositif de traversée de câble selon l'une des revendications 9, 10 ou 11,
caractérisé en ce que
la douille de guidage (210) de câble est inclinée.
